# EUROPÄISCHE PATENTSCHRIFT

(11) **EP 0 484 587 B1**
(45) Veröffentlichungstag und Bekanntmachung des Hinweises auf die Patenterteilung: **26.07.1995**
(21) Anmeldenummer: 90121500.4
(22) Anmeldetag: 09.11.1990
(51) Int. Cl.: H01H 50/02, H01H 50/12

(54) **Elektromagnetisches Relais mit Regelbaustein**
Electromagnetic relay with control unit
Relais électromagnétique avec module de commande

(43) Veröffentlichungstag der Anmeldung: 13.05.1992
(73) Patentinhaber: SIEMENS AKTIENGESELLSCHAFT, 80333 München (DE)
(72) Erfinder: von Guttenberg, Florenz, Dipl.-Ing. (FH), D-1000 Berlin 45 (DE)

(56) Entgegenhaltungen:
- EP-A- 0 281 950
- DE-A- 3 614 919
- US-A- 4 060 847

## Beschreibung

Die Erfindung betrifft ein elektromagnetisches Relais mit einem Gehäuse, mit aus dem Gehäuse herausgeführten Spulen-Anschlußelementen. Ein solches Relais gemäß Oberbegriff von Anspruch 1 ist aus EP-A-0 281 950 bekannt.

Es ist darüberhinaus bereits bekannt, bei einem elektromagnetischen Relais in einer nach außen offenen Kammer der Bodenplatte einen Regelbaustein unterzubringen, dessen Anschlußstifte parallel zu den Anschlußstiften des Relais angeordnet sind (DE 36 14 919 C2). Solange dieses bekannte Relais in normalen Umgebungstemperaturen betrieben wird, wird sich der Regelbaustein mit elektronischen Bauelementen auch nicht unzulässig erwärmen, so daß die Funktion gewährleistet ist. Bei diesem und bei anderen bekannten Relais mit innerhalb des Gehäuses angeordneten integrierten Schaltkreisen ist jedoch bisher ein sicherer Betrieb nur gewährleistet, wenn die thermische Belastung durch Spulenerwärmung und Kontakte sowie Umgebungstemperatur nicht über die Belastbarkeit elektronischer Bauelemente hinausgeht. Derartige integrierte Schaltkreise sind nur bis zu einer oberen Grenztemperatur von 150° C belastbar. Darüber hinausgehende Temperaturen verkürzen die Lebensdauer dieser Bauelemente erheblich.

Nunmehr besteht jedoch bei Relais für bestimmte Einsatzzwecke das Bedürfnis nach einer Regelung der Steuerspannung bzw. des Spulenstroms bei gleichzeitig hoher thermischer Belastung sowohl durch hohe Schaltströme im Relaisinneren als auch durch hohe Umgebungstemperaturen. Ein typischer Einsatzfall für derartige Relais ist das Kraftfahrzeug, wo die Kontakte bei niedrigen Spannungen sehr hohe Ströme führen müssen, während die Umgebungstemperatur stark schwankt und beispielsweise bis zu 125° C betragen kann. Nimmt man die Eigenerwärmung des Relais hinzu, so ergeben sich thermische Belastungen bis zu 200° C, die ein integrierter Schaltkreis nicht verkraftet. Gerade wegen der starken Temperaturschwankungen ist aber eine Regelung der Regelspannung erwünscht oder erforderlich, wobei man zur Platz- und Montageersparnis den Regelbaustein auch in diesem Fall in dem Relaisgehäuse unterbringen möchte.

Aufgabe der Erfindung ist es, ein Relais der eingangs genannten Art mit einem im Relaisgehäuse untergebrachten integrierten Schaltkreis als Regelbaustein zu schaffen, bei dem die schädlichen Einflüsse erhöhter Temperaturen, sei es durch die Verlustwärme in Spule und Kontakten, sei es durch die Eigenerwärmung des Schaltkreises, mit möglichst geringem konstruktivem Aufwand beseitigt oder zumindest wesentlich vermindert werden können.

Erfindungsgemäß wird diese Aufgabe durch die Merkmale des Anspruchs 1 gelöst.

Durch die erfindungsgemäße Verwendung eines oder auch mehrerer Flachstecker im Relais als Kühlblech für den integrierten Schaltkreis kann eine wirksame Wärmeableitung erfolgen, ohne daß zusätzliche Teile erforderlich wären. Die Flachstecker, wie sie beispielsweise für Kfz-Relais normgemäß eingesetzt werden, besitzen normgemäß eine Breite von 6,3 oder 9,5 mm bei einer Dicke von 0,8 bis 1,2 mm. Mit einem derartig großen Querschnitt ist eine gute Wärmeableitung möglich, da die mit dem Flachstecker über eine Steckfassung oder über einen Kabelschuh verbundene Verkabelung die Wärme weiterführt. Bei bisherigen Relais ist der große Querschnitt der Flachstecker für die Anschlußelemente der Kontakte wegen der hohen Schaltströme wichtig, während die Spulenanschlüsse an sich nur einen relativ geringen Strom zu führen haben. Normgemäß besitzen aber die Spulenanschluß-Flachstecker den gleichen Querschnitt. Für den an die Spule anzuschließenden Regelbaustein ergibt sich somit eine zusätzliche vorteilhafte Ausnutzung dieses ohnehin vorhandenen großen Steckerquerschnitts zur Wärmeableitung.

Wird der integrierte Schaltkreis auf einer Sockelplatte des Gehäuses bzw. in einer Vertiefung der Sockelplatte angeordnet, so wird zweckmäßigerweise der Koppelabschnitt des Flachsteckers so über ihm angeordnet, daß der Schaltkreis gegen Wärmequellen im Relais abgeschirmt wird. Dabei kann die thermische Kopplung zwischen dem integrierten Schaltkreis und dem Flachstecker durch eine Wärmeleitpaste oder durch sonstige Mittel vorgenommen werden, wenn der IC und der Flachstecker als getrennte Teile montiert werden. Es ist aber auch möglich, den IC nach Art eines Leistungshalbleiters von vorneherein einstückig mit einem integrierten Kühlblech zu versehen, an welchem der Flachstecker einstückig als Fortsatz angeformt ist. In diesem Fall kann ein Anschluß des Schaltkreises direkt mit dem Kühlblech bzw. Flachstecker elektrisch kontaktiert sein.

In einer weiteren Ausgestaltung der Erfindung kann der integrierte Schaltkreis auch flach zwischen parallelen Koppelabschnitten von zwei Flachsteckern in wärmeleitender Kopplung angeordnet sein, wobei er zumindest mit einem der Flachstecker fest verbunden ist. In diesem Fall wird also die Wärmeableitung über zwei Flachstecker vorgenommen und damit noch wirkungsvoller. Der integrierte Schaltkreis kann, wenn die Materialien dies zulassen, mit beiden Flachsteckern fest verbunden sein, wobei je ein Anschluß des Schaltkreises mit einem der Flachstecker kontaktiert wird. Ist jedoch eine Relativbewegung aufgrund der thermischen Ausdehnung der verschiedenen Teile zu berücksichtigen, so wird lediglich einer der Flachstecker fest mit dem IC verbunden, während der zweite Flachstecker lose, jedoch ebenfalls wärmeleitend, angekoppelt und über eine flexible Verbindung mit dem entsprechenden Anschlußelement des IC kontaktiert wird.

Der integrierte Schaltkreis kann mit dem jeweiligen Koppelabschnitt des Flachsteckers bzw. der Flachstecker zusammen zumindest teilweise innerhalb der Sockelplatte angeordnet, vorzugsweise eingebettet sein. Möglich sind verschiedene Befestigungsarten. Beim Einstecken in Ausnehmungen der Sockelplatte können die verbleibenden Öffnungen durch Vergußmasse verschlossen werden, wodurch beispielsweise die flexiblen Verbindungen abgedeckt und abgedichtet werden. Dies ist besonders dann von Vorteil, wenn das Einstecken oder die Einbettung der Flachstecker mit dem integrierten Schaltkreis im Bereich einer nur von der Außenseite des Relaisgehäuses zugänglichen Vertiefung vorgenommen ist. In diesem Fall ist eine nachträgliche Abdichtung auf jeden Fall wünschenswert.

Die Erfindung wird nachfolgend an Ausführungsbeispielen anhand der Zeichnung näher erläutert. Es zeigt
Figur 1 die grundsätzliche Schaltung eines Regelkreises mit einer Spule in einem Relaisgehäuse,
Figur 2 ein schematisch dargestelltes Relaisgehäuse mit einem abgeschirmten IC im Bereich einer Sockelplatte,
Figur 3 und 4 einen Ausschnitt aus einer Sockelplatte mit einem Flachstecker, der als Kühlblech mit einem integrierten Schaltkreis ein einheitliches Bauelement bildet,
Figur 5 bis 7 eine Anordnung eines integrierten Schaltkreises zwischen zwei Kühlblechen in verschiedenen Positionen in einer Sockelplatte.

Figur 1 zeigt grundsätzlich die Anschaltung eines Regelbausteins in Form eines integrierten Schaltkreises 1 zur Ansteuerung einer Spule 2 in einem Relais. Nach außen führen dabei die Spulenanschlüsse 3 und 4, welche im Relaisinneren zum Teil direkt und zum Teil indirekt über die drei Anschlüsse 11, 12 und 13 des integrierten Schaltkreises mit der Spule 2 verbunden sind.

Figur 2 zeigt in einer schematischen Schnittdarstellung eines Relaisgehäuses mit einer Kappe 6 und einer Sockelplatte 5 die Anordnung der Spule 2 und ihre Verbindung mit den Spulenanschlüssen 3 und 4, welche als Flachstecker 31 und 41 ausgebildet sind. Der Flachstecker 31 besitzt an der Innenseite der Sockelplatte 5 einen abgebogenen Koppelabschnitt 32, welcher den in einer Vertiefung 51 der Sockelplatte 5 angeordneten IC 10 gegen die Spule und gegen andere, nicht dargestellte Wärmequellen im Relais abschirmt. Mit einer Wärmeleitpaste 52 ist eine gute thermische Verbindung zwischen dem IC 10 und dem Koppelabschnitt 32 des Flachsteckers hergestellt.

In den Figuren 3 und 4 ist ein integrierter Schaltkreis 1 gezeigt, der als einstückiges Bauelement mit einem Koppelabschnitt 32 in Form eines Kühlbleches hergestellt ist, wobei an diesem Kühlblech der Flachstecker 31 unmittelbar angeformt ist. Das Kühlblech in Form des Koppelabschnittes 32 bildet dabei unmittelbar den Schaltkreisanschluß 11 von Figur 1, während die beiden Anschlüsse 12 und 13 getrennt herausgeführt sind. Das Kühlblech in Form des Koppelabschnittes 32 kann gemäß Figur 3 senkrecht stehend mit dem Flachstecker 31 oder gemäß Figur 4 abgewinkelt in der Sockelplatte 5 verankert sein.

In den Figuren 5 bis 7 ist eine Ausgestaltung gezeigt, bei der ein abgewinkelter Koppelabschnitt 32 des Flachsteckers 31 und ein abgewinkelter zweiter Koppelabschnitt 42 des Flachsteckers 41 einander parallel überlappen. Zwischen diesen beiden Koppelabschnitten ist im Überlappungsbereich der integrierte Schaltkreis 10 eingefügt, wobei er mit dem Koppelabschnitt 32 fest verbunden, mit dem Koppelabschnitt 42 jedoch nur lose, jedoch auch wärmeleitend verbunden ist. Die Wärmeleitung kann auch hierbei durch eine Wärmeleitpaste sichergestellt werden. Da der Koppelabschnitt 42 auch eine elektrische Verbindung mit dem Anschluß 13 des ICs 10 erfordert, ist diese Verbindung 13a flexibel ausgebildet und getrennt kontaktiert. Bei diesem Ausführungsbeispiel sind die beiden Flachstecker mit ihren Koppelabschnitten 32 und 42 in der Sockelplatte 5 durch Einstecken oder Einbetten fest verankert, wobei die flexible Verbindung 13a und der an die Spule geführte Anschluß 12 in einer Öffnung 7 zum Gehäuseinneren zugänglich sind. Falls notwendig, kann diese Öffnung nachträglich durch Vergußmasse oder dergleichen verschlossen oder umspritzt werden.

In Figur 6 ist eine ähnliche Anordnung der Flachstecker 31 und 41 gezeigt, wobei in diesem Fall eine feste Ankopplung zwischen dem IC 10 und dem Koppelabschnitt 42 vorgesehen ist. Zwischen dem IC 10 und dem Koppelabschnitt 32 ist somit eine lose Ankopplung gebildet; deshalb wird in diesem Fall der Anschluß 11 des IC über eine flexible Verbindung 11a mit dem Koppelabschnitt 32 kontaktiert.

In Figur 7 ist die Anordnung von Figur 6 insoweit abgewandelt, als nunmehr eine Einbettung oder sonstige Verankerung der Koppelabschnitte 32 und 42 derart vorgenommen ist, daß eine Vertiefung 8 von außen zugänglich ist. Um die flexiblen Verbindungen 12a und 13a in diesem Fall zu schützen, kann diese Vertiefung nachträglich mit Vergußmasse 9 verschlossen werden. Es ist in diesem Fall aber auch denkbar, die Flachstecker und den integrierten Schaltkreis gemeinsam in die Sockelplatte 5 so einzubetten, daß alle Anschlüsse von vorneherein isoliert und abgedichtet sind.

## Patentansprüche

1. Elektromagnetisches Relais mit einem Gehäuse, mit aus dem Gehäuse herausgeführten Spulen-Anschlußelementen (3, 4) in Form von Flachsteckern (31, 41) und mit mindestens einem zusätzlichen, mit den Spulen-Anschlußelementen (3, 4) gekoppelten Bauelement (1), **dadurch gekennzeichnet**, daß das zusätzliche Bauelement ein Regelbaustein (1) in Form eines integrierten Schaltkreises (10) ist und daß zumindest eines der Spulenanschlußelemente (31, 41) als Kühlblech mit einem Koppelabschnitt (32, 42) seiner Flachseite thermisch an das Substrat des integrierten Schaltkreises (10) gekoppelt ist.

2. Relais nach Anspruch 1, **dadurch gekennzeichnet**, daß der integrierte Schaltkreis (10) auf einer Sockelplatte (5) des Gehäuses bzw. in einer Vertiefung (51) der Sockelplatte (5) angeordnet ist und durch den Koppelabschnitt (32) des Flachsteckers (31) gegen Wärmequellen im Relais abgeschirmt ist.

3. Relais nach Anspruch 1 oder 2, **dadurch gekennzeichnet**, daß die thermische Kopplung zwischen dem integrierten Schaltkreis (10) und dem Flachstecker (31, 41) durch eine Wärmeleitpaste (52) vorgenommen ist.

4. Relais nach Anspruch 1 oder 2, **dadurch gekennzeichnet**, daß der integrierte Schaltkreis (1) nach Art eines Leistungshalbleiters mit einem integrierten Kühlblech in Form eines Koppelabschnittes (32) versehen ist, an welchem ein Flachstecker (31) als Fortsatz angeformt ist.

5. Relais nach Anspruch 1, **dadurch gekennzeichnet**, daß der integrierte Schaltkreis (10) flach zwischen parallelen Koppelabschnitten (32, 42) von zwei Flachsteckern (31, 41) in wärmeleitender Kopplung angeordnet ist, wobei er zumindest mit einem der Flachstecker verbunden ist.

6. Relais nach Anspruch 5, **dadurch gekennzeichnet**, daß der integrierte Schaltkreis (10) mit dem zweiten Flachstecker lose gekoppelt und über eine flexible Verbindung (11a; 13a) kontaktiert ist.

7. Relais nach einem der Ansprüche 1 bis 6, **dadurch gekennzeichnet**, daß der integrierte Schaltkreis (10) mit dem jeweiligen Koppelabschnitt (32; 42) des Flachsteckers bzw. der Flachstecker (41; 42) innerhalb der Sockelplatte (5) zumindest teilweise eingebettet ist.

8. Relais nach Anspruch 6 und 7, **dadurch gekennzeichnet**, daß der Bereich der flexiblen Verbindung (11a; 12a; 13a) mit Vergußmasse (9) abgedichtet oder in Vergußmasse eingespritzt ist.

## Claims

1. Electromagnetic relay comprising a housing, coil connecting elements (3, 4), lead out of the housing, in the form of flat plugs (31, 41), and at least one additional component (1) coupled to the coil connecting elements (3, 4), characterized in that the additional component is a control module (1) in the form of an integrated circuit (10), and in that at least one of the coil connecting elements (31, 41) is thermally coupled as a cooling plate by means of a coupling section (32, 42) of its flat side to the substrate of the integrated circuit (10).

2. Relay according to Claim 1, characterized in that the integrated circuit (10) is arranged on a base plate (5) of the housing or in a depression (51) of the base plate (5) and is shielded from heat sources in the relay by the coupling section (32) of the flat plug (31).

3. Relay according to Claim 1 or 2, characterized in that the thermal coupling between the integrated circuit (10) and the flat plug (31, 41) is performed by a thermally conductive paste (52).

4. Relay according to Claim 1 or 2, characterized in that the integrated circuit (10) is provided in the manner of a power semiconductor with an integrated cooling plate in the form of a coupling section (32) on which a flat plug (31) is integrally formed as a projection.

5. Relay according to Claim 1, characterized in that the integrated circuit (10) is arranged flat, coupled in a thermally conductive fashion, between parallel coupling sections (32, 42) of two flat plugs (31, 41), it being the case that it is connected to at least one of the flat plugs.

6. Relay according to Claim 5, characterized in that the integrated circuit (10) is loosely coupled to the second flat plug and contacted via a flexible connection (11a; 13a).

7. Relay according to one of Claims 1 to 6, characterized in that the integrated circuit (10) is embedded at least partially inside the base plate (5) with the respective coupling section (32; 42) of the flat plug or of the flat plugs (41; 42).

8. Relay according to Claims 6 and 7, characterized in that the region of the flexible connection (11a; 12a; 13a) is sealed by means of sealing compound (9) or is injected in sealing compound.

## Revendications

1. Relais électromagnétique comportant un boîtier et pourvu d'éléments (3, 4) de connexion à une bobine se présentant sous la forme de fiches plates (31, 41) que l'on fait sortir du boîtier, et d'au moins un élément (1) supplémentaire couplé aux éléments (3, 4) de connexion à la bobine, ce relais étant caractérisé en ce que l'élément supplémentaire est un module de commande (1) se présentant sous la forme d'un circuit intégré (10) et en ce qu'au moins un des éléments (31, 41) de connexion à la bobine, en tant qu'ailette de refroidissement, est couplé thermiquement au substrat du circuit intégré (10) par un segment de couplage (32, 42) de son côté plat.

2. Relais selon la revendication 1, caractérisé en ce que le circuit intégré (10) est situé sur une plaque (5) formant le socle du boîtier ou dans une cavité (51) de cette plaque (5) et est protégé contre les sources de chaleur à l'intérieur du relais par le segment de couplage (32) de la fiche plate (31).

3. Relais selon l'une des revendications 1 ou 2, caractérisé en ce que le couplage thermique entre le circuit intégré (10) et la fiche plate (31, 41) est réalisé au moyen d'une pâte (52) conductrice de chaleur.

4. Relais selon l'une des revendications 1 ou 2, caractérisé en ce que le circuit intégré (10) est pourvu, de manière semblable à un semi-conducteur de puissance, d'une ailette de refroidissement intégrée sous forme d'un segment de couplage (32) sur lequel est formée une fiche plate (31) qui en constitue le prolongement.

5. Relais selon la revendication 1, caractérisé en ce que le circuit intégré (10) est situé à plat entre des segments de couplage (32, 42) parallèles de deux fiches plates (31, 41), avec lesquels il fait l'objet d'un couplage conducteur de chaleur, le circuit intégré étant relié au moins à l'une des fiches plates.

6. Relais selon la revendication 5, caractérisé en ce que le circuit intégré (10) est couplé de manière mobile à la deuxième fiche plate et en ce que le contact est établi par l'intermédiaire d'une connexion flexible (11a; 13a).

7. Relais selon l'une des revendications 1 à 6, caractérisé en ce que le circuit intégré (10) est encastré, au moins partiellement, à l'intérieur du socle (5) avec le segment de couplage (32; 42) respectif de la fiche plate ou des fiches plates (41, 42).

8. Relais selon les revendications 6 et 7, caractérisé en ce que la région de la connexion flexible (11a; 12a; 13a) est rendue étanche par une masse de remplissage (9) ou enfermée dans une masse de remplissage injectée.
